# EUROPÄISCHE PATENTSCHRIFT

(11) **EP 0 796 158 B1**
(45) Veröffentlichungstag und Bekanntmachung des Hinweises auf die Patenterteilung: **27.05.1998**
(21) Anmeldenummer: 95942014.2
(22) Anmeldetag: 06.12.1995
(51) Int. Cl.: B21F 3/02

(54) **VERFAHREN UND VORRICHTUNG ZUR OPTIMIERTEN HERSTELLUNG VON SCHRAUBENFEDERN AUF FEDERWINDEAUTOMATEN**
METHOD AND DEVICE FOR THE OPTIMIZED PRODUCTION OF HELICAL SPRINGS ON AUTOMATIC SPRING-WINDING MACHINES
PROCEDE ET DISPOSITIF DE PRODUCTION OPTIMISEE DE RESSORTS HELICOIDAUX SUR DES MACHINES AUTOMATIQUES A ENROULER LES RESSORTS

(30) Priorität: 07.12.1994 DE 4443503; 19.04.1995 DE 19514486
(43) Veröffentlichungstag der Anmeldung: 24.09.1997
(73) Patentinhaber: WAFIOS Maschinenfabrik GmbH & Co. Kommanditgesellschaft, 72764 Reutlingen (DE)
(72) Erfinder: Otzen, Uwe, 78628 Rottweil (DE); Schorcht, Hans-Jürgen, 98693 Ilmenau (DE); Weiss, Mathias, 98693 Ilmenau (DE)
(74) Vertreter: Wolff, Michael, Dipl.-Phys.
(86) Internationale Anmeldenummer: DE9501733
(87) Internationale Veröffentlichungsnummer: WO9617701

(56) Entgegenhaltungen:
- WO-A-86/04837
- DE-A- 1 815 640
- DE-A- 3 538 944
- US-A- 4 491 003
- PATENT ABSTRACTS OF JAPAN vol. 5 no. 25 (M-055) ,14.Februar 1981 & JP,A,55 153633 (TOKYO SEIKO KK) 29.November 1980, in der Anmeldung erwähnt

## Beschreibung

Die Erfindung betrifft ein Verfahren und eine Vorrichtung zum kontinuierlichen Überprüfen und Korrigieren auftretender Fehler bei Federdrähten für die optimierte Herstellung von Schraubenfedern auf Federwindeautomaten, wobei ein Draht von einer Abwickeleinrichtung, in der eine Spule oder ein Coil gelagert ist, abgewickelt und mittels einer gesonderten Zuführeinrichtung einer Umformeinrichtung, welche Windestifte oder -rollen enthält, zugeführt wird.

An Schraubenfedern werden von seiten der industriellen Anwender zunehmend erhöhte Genauigkeitsanforderungen hinsichtlich Einhaltung der konstruktiv festgelegten Federkennwerte, speziell der Federkennlinie, gestellt. Gründe dafür sind insbesondere die steigenden Anforderungen an Maschinen und Geräte, in denen Schraubenfedern eingesetzt werden, sowie der wachsende Automatisierungsgrad in der Fertigung von Maschinen und Geräten mit der Tendenz, daß nur eng tolerierte Bauteile verarbeitet werden können.

Der Federdraht als Ausgangsmaterial unterliegt werkstoffbedingten, geometrischen und verarbeitungstechnischen Schwankungen. Sie äußern sich in Abweichungen des Drahtdurchmessers, der Festigkeitswerte bzw. Werkstoffkennwerte von ihren Nennwerten und in Verdrillungen infolge elastischer Torsionsspannungen. Außerdem spielen auch Abweichungen eine maßgebliche Rolle, die sich aus dein plastisch-elastischen Verformungsverhalten des Federdrahtes ergeben und meist in vorgelagerten Fertigungsstufen ihre Ursache haben.

Die genannten Schwankungen verursachen erhebliche Abweichungen der Parameter der kaltgeformten Schraubenfeder von den konstruktiv festgelegten Daten, deren Auswirkungen in Abweichungen der Federkennlinie von der Sollkennlinie feststellbar sind.
Insbesondere werden durch die schwankende Dicke des Drahtdurchmessers Neigungsänderungen der Federkennlinie, also Schwankungen der Federrate, und durch unterschiedliche elastische Torsionsspannungen in der Drahtspule Längenschwankungen der produzierten Feder und dadurch Parallelverschiebungen der Federkennlinie verursacht.
In der Folge entsteht bei der Federherstellung zwangsläufig Ausschuß, dessen Anteil bei Federn mit kleinen Abmessungen und hohen Genauigkeitsforderungen beträchtlich sein kann. Da dieser Ausschuß meist erst an der endbearbeiteten Feder feststellbar ist, ergeben sich erhebliche volkswirtschaftliche Verluste. Außerdem führen die notwendigen Mehraufwendungen für Material und Energie zu zusätzlichen Umweltbelastungen.

Im Stand der Technik sind Maschinen zur Federherstellung, die über Einzugsrollen, mechanisch oder elektrisch gesteuerte Windestifte oder -rollen, Steigungs- und Formwerkzeuge verfügen, bekannt. Ihre Entwicklung war zunächst hauptsächlich darauf gerichtet, möglichst hohe Stückzahlen zu erreichen und bei vertretbarem Aufwand auch die Umrüstung zur Fertigung von Federn mit unterschiedlichen Abmessungen und Formen zu gewährleisten.

Im Stand der Technik sind auch Maschinen mit Überwachungs- und Qualitätssicherungssystem bekannt, bei denen die Federlänge mechanisch, optisch, kapazitiv oder auch durch Induktionsänderung gemessen oder geprüft wird.

Es sind weiterhin Systeme bekannt, die mit Hilfe dieser Meß- bzw. Prüfmöglichkeiten Ausschußfedern erkennen und aussortieren sowie selbständig Korrekturen an der Steuerung des Federwindeautomaten vor-nehmen. Dies geschieht in der Regel auf der Grund-lage von Methoden zur statistischen Prozeßregelung. Andere realisierte Varianten liefern bei vorhandenen Abweichungen der gefertigten Federn über Dialogsysteme entsprechende Fehlermeldungen an den Bediener, der dann in die Steuerung korrigierend eingreifen muß. Weiterhin sind Systeme bekannt, die nach einer entsprechenden Anzahl von unmittelbar hintereinander gefertigten Ausschußfedern den Herstellungsprozeß unterbrechen.

Nach JP 55-153 633 (A) ist eine Anordnung bekannt, bei der der Drall in einem Stahlseil beim Abwickeln von einer Spule durch eine gesteuerte Drehung der Abwickelspule verhindert werden soll. Die Drehung der Abwickelspule wird dabei von einem Sensor erfaßt, der eine Drehbewegung einer feststehenden Ablaufrolle, über die das Seil geführt wird, steuert. Diese Anordnung ist zur Ermittlung und Beeinflussung von in einem starren Draht eingeprägten Torsionsspannungen nicht anwendbar.

DE 35 38 944 beschreibt eine Maschine zur Herstellung von Schraubenfedern durch Wickeln, mit welcher Federn mit einer stetig veränderlichen Steigung herstellbar sind.
Danach ist vorgesehen, daß die Federherstellungsmaschine eine elektronische Steuerschaltung enthält. Eine Datenspeichereinheit speichert vorgewählte Federpararmeter anzeigende Daten, wie zum Beispiel Steigung, Länge und Durchmesser. Beim Ausbilden einer Feder wird der entsprechende vorgewählte Parameter der Feder überwacht, und ein Signal, das den überwachten Parameter anzeigt, wird erzeugt. Die elektronisch gespeicherten Daten und das Überwachungssignal werden miteinander verglichen. Die Federherstellung kann nach Maßgabe dieses Vergleichs zwecks Herstellung einer Feder mit dem vorgewählten Parameter geändert werden.
Diese Maschine ermöglicht es, die Parameter der Schraubenfedern zum Erfüllen der vorgewählten Federforderungen frei zu ändern. Die Abmessungen der Feder können während der tatsächlichen Herstellung der Schraubenfedern geändert werden, so daß sich Federn mit Steigungen herstellen lassen, die sich kontinuierlich über der Länge der Feder verändern.

Dabei handelt es sich um ein Herstellungsverfahren, bei dem die Federn durch einen Wickelvorgang um einen Dorn erzeugt werden. Diese Herstellungsart läßt eine Veränderung des Wickeldurchmessers nicht zu. Außerdem werden hierbei Drahtstäbe endlicher Länge einzeln zugeführt, so daß eine kontinuierliche Beeinflussung der Drahtparameter nicht möglich ist.
Damit können zwar die Federwickelparameter ermittelt und verändert werden, der Ausgleich von Toleranzen der Federmaterialparameter beim kontinuierlichen Ablauf einer automatisierten Herstellung durch Federwinden ist damit jedoch nicht möglich.

Bei den bekannten Maschinen und Verfahren zum Federwinden ist nachteilig, daß sie die Schwankungen der Parameter des Ausgangsmaterials Federdraht erst nach der Fertigung erfassen.

Der Erfindung liegt die Aufgabe zugrunde, ein Verfahren und eine Vorrichtung der eingangs genannten Art anzugeben, welche auch bei schwankenden Werten der Drahtparameter hohe Genauigkeiten bei der Federherstellung gewährleisten und gleichzeitig den Ausschuß minimieren.

Erfindungsgemäß gelingt die Lösung der Aufgabe durch ein Verfahren und eine Anordnung mit den in den Ansprüchen 1 und 5 angegebenen Merkmalen. Vorteilhafte Ausgestaltungen sind in den Unteransprüchen angegeben.

Das erfindungsgemäße Verfahren und die erfindungsgemäße Vorrichtung zeichnen sich durch eine Reihe von Vorteilen aus.

Die erfindungsgemäße Anordnung und das erfindungsgemäße Verfahren ermöglichen die Kompensation der elastischen Torsionsspannungen des Federdrahtes, was insbesondere für die Verarbeitung von federhartgezogenen Drahtsorten wichtig ist. Diese Torsionsspannung ist äußerlich nicht erkennbar, weil der gezogene Draht nach diesem Fertigungsverfahren unter Zug zu einem Coil aufgewickelt wird. Die Torsionsspannungen werden freigegeben, wenn man diesen Zwang vom Federdraht nimmt. Sie äußern sich im Aufspreizen bzw. Umschlagen der Drahtschlaufen und führen zu Längenschwankungen der produzierten Feder und damit zur oben erwähnten parallelverschiebung der Federkennlinie.

Zum Erfassen des Federdrahtdurchmessers in einer oder in zwei Ebenen sind mehrere Verfahren möglich. Die Erfassung in zwei Ebenen ermöglicht es, Abweichungen des Drahtquerschnittes zu kennen und der prozeßregelung zuzuführen. Vorteilhaft sind neben taktil oder berührungslos messenden elektrischen Sensoren auch optische Sensoren, die die Änderung lichttechnischer Größen auswerten.

Die Korrektur der Drahtdurchmesserschwankungen ist besonders für vergütete Federdrähte wichtig. Bei diesen Drähten bauen sich zwar die beim Ziehen entstandenen Spannungen aufgrund des abschließenden bei über 860°C durchgeführten Härteprozesses ab, dafür kommt es in der Ofenstrecke aber selbst bei kleinsten Behinderungen des Drahtablaufhaspels zur verjüngenden Streckung des Drahtes. Drahtdurchmesserschwankungen sind hier deshalb wesentlich ausgeprägter als bei patentiert gezogenen und bei nichtrostenden Drähten.
Durch Kombination der Windewerkzeuge mit Kraftmeßeinrichtungen wird es möglich, die Umformkräfte beim Federwinden zu messen und durch deren Auswertung Rückschlüsse auf Veränderungen der Federparameter zu ziehen und diese Änderungen in die Maschinensteuerung einzubeziehen.
Eine weitere spezielle Ausführung sieht vor, daß eine E- bzw. G-Modul-Meßeinrichtung verwendet wird. Diese besteht aus Rollen, welche ein geringfügiges elastisches Verformen des Drahtes um definierte Werte bewirken und dabei die erforderlichen Verformungskräfte messen.
Da der Drahtausgangszustand bereits vor dem Umformprozeß ermittelt und beim Steuern der Windewerkzeuge berücksichtigt wird, kann der Ausschuß wesentlich reduziert werden.
Außerdem kann auch das Umformergebnis stetig überwacht sowie die Soll-Ist-Abweichung über einen Regler auf die Werkzeugstellung rückgeführt werden. Dies führt zu beträchtlichen Lohn-, Material- und Energiekostenreduzierungen sowie zur Verringerung der Aufwendungen für das Werkstoffrecycling und zur Reduzierung zusätzlicher Umweltbelastungen.

Das erfindungsgemäße Verfahren und die erfindungsgemäße Vorrichtung können vorteilhaft bei der Herstellung neuer Federfertigungsautomaten angewendet werden, wobei die Anwendung nicht auf Schraubenfederwindeautomaten beschränkt bleibt, sondern auch für andere Maschinen zur Federherstellung geeignet ist. Sie kann auch an bereits vorhandenen NC-gesteuerten Federwindeautomaten nachgerüstet werden, so daß ein möglichst großer Kreis von Federherstellern ohne grundlegende Erneuerung des Maschinenparks und mit geringem finanziellen Aufwand die erfindungsgemäße Vorrichtung nutzen kann.
Es ist ferner möglich, die Federn aufgrund der gewonnenen Meßergebnisse in verschiedene Qualitätsklassen zu sortieren.

Die Erfindung wird im folgenden anhand eines Ausführungsbeispieles näher erläutert. In der zugehörigen Zeichnung zeigen:
Figur 1 eine schematische Darstellung einer Zuführeinrichtung mit loser Schlaufe;
Figur 2 eine Ausführungsform, gemäß Figur 1, bei der Dehnmeßstreifen als Sensoren verwendet werden;
Figur 3 eine Zuführeinrichtung mit drehbarer Drahtabzugsführung;
Figur 4 eine schematische Darstellung der erfindungsgemäßen Vorrichtung;
die Figuren 5 und 6 die Anordnung zur Ermittlung des Federdurchmessers und
Figur 7 die Verknüpfungen der einzelnen Bau-gruppen in Form eines Blockschaltbildes.

Bei der in Figur 1 dargestellten Anordnung wird der Draht von einem Coil C, das sich auf einer Haspel befindet, über die Drahtvorschubroilen R abgezogen. Die Haspel wird von einem hier nicht dargestellten gesteuerten Antrieb betätigt. Um das Abwickeln zu ermöglichen, ist die Haspel mit dem Coil C in den Lagern L1 und L2 gelagert. Die gesamte Abwickeleinrichtung A ist in dem Lager L3 schwenkbar angeordnet. Die Achse des Lagers L3 fällt dabei mit der Richtung des abgezogenen Drahtes D zusammen. Von der Führungseinrichtung Z wird der Draht über die Erkennungseinheit E der Drahtzuführeinrichtung der Maschine zugeführt. Zwischen der Führungseinrichtung Z und der Abwickeleinrichtung A bildet sich der Draht durch die Wirkung der Schwerkraft zu einer Schlaufe S aus. Die Länge dieser Schlaufe S wird durch die Bewegungen von Abwickeleinrichtung A und Führungseinrichtung Z so gesteuert, daß sie einen annähernd konstanten Durchmesser einhält. Die Schlaufenbildung wird durch Führungsrollen FR unterstützt. Wenn der Draht D keine Torsionsspannung aufweist, hängt die Drahtschlaufe S senkrecht nach unten. Weist der Draht Torsionsspannung auf, wird die Drahtschlaufe S aus der senkrechten Lage ausgelenkt. Die Auslenkung wird durch die Erkennungseinheit E1 ermittelt und führt über eine gesonderte Steuereinheit zu einer Drehung der Abwickeleinrichtung A im Lager L3, so daß die Torsionsspannung eliminiert wird und sich auf die folgenden Arbeitsvorgänge nicht auswirken kann. Zwischen Maschine und Drahtschlaufe S ist eine weitere Erkennungseinheit E2 angebracht. Diese ermittelt den aktuellen Drahtbedarf für die Federherstellung und steuert die Antriebe der Führungsrollen R und der Lager L1, L2 in Abhängigkeit vom jeweiligen Drahtbedarf. Im dargestellten Beispiel wird hierzu der Durchhang des Drahtes ermittelt.

In Figur 2 ist eine Ausführungsmöglichkeit für die Anordnung der Sensoren dargestellt. In diesem Fall sind an der Drahtschlaufe S zwei Sensorrollen SR angebracht, die über Federn F1 und F2 am Gestell befestigt sind. Weist der Draht D eine Torsionsspannung auf, so bewirkt diese eine Auslenkung der Drahtschlaufe S und damit auch eine Auslenkung der Federn F1 und F2. An den Federn F1 und F2 sind Dehnmeßstreifen DMS angebracht, mit denen die Auslenkung festgestellt wird. Mit Hilfe der Dehnmeßstreifen DMS kann ein Wert für die Größe der Auslenkung des Drahtschlaufe S ermittelt und die erforderliche Schwenkbewegung der Abwickeleinrichtung A gesteuert werden.
Für die Erkennungseinheit können neben der Anbringung von Dehnmeßstreifen auch vielfältige andere Sensoren eingesetzt werden. Die Sensoren können sowohl die Verformung eines plastischen Elementes, wie in Figur 2 dargestellt, ermitteln als auch die Verschiebung eines Elementes durch ein Wegmeßsystem erfassen. Im einfachsten Fall genügt ein zweiseitiger Anschlag, dessen Berührung durch Kontaktgabe festgestellt wird.

In Figur 3 ist eine Zuführeinrichtung mit drehbar gelagerter Drahtabzugsführung DF dargestellt. Dabei wird der torsionsbehaftete Draht unter Zug von einer Haspel H abgezogen. In der Erkennungseinheit E1 wird der torsionsbehaftete Draht in einer als Torsionsindikator wirkenden Drahtschlaufe um ein drehbar gelagertes Rad geführt. Hierzu ist das Rad so angeordnet, daß es zusätzlich zu seiner von der Drahtablaufbewegung verursachten Drehung um die Radachse eine Schwenkbewegung um eine hierzu senkrechte Achse ausführen kann. Diese Schwenkbewegung ist abhängig von der im zugeführten Draht verbundenen Torsionsspannung. Die Erkennungseinheit E1 ist mit einein Sensor SE verbunden, der das Aus-lenken der Erkennungseinheit E1 anzeigt. Torsionsspannungen zwischen dem festen Leitrad L und der Drahtabzugsführung DF führen deshalb zu einem Auslenken der Erkennungseinheit E1 und werden vom Sensor angezeigt. Beim Abwickeln von torsionsspannungsfreiem Draht hat der Haspeltopf zum Abwickeln einer vollen Drahtschlaufe eine 360°-Drehung zu vollführen. Die Torsionsspannungen werden durch Einleiten einer definierten Relativbewegung zwischen der Haspel und der steuerbar drehbaren Drahtablaufführung DF eliminiert, so daß der Windemaschine verdrillungsfreier Draht zugeführt wird.
Besonders vorteilhaft ist dabei, das es die Anordnung ermöglicht, die steuerbare Zusatzbewegung der Drahtabzugsführung DF schnell und präzise auszuführen. Dies gelingt insbesondere dadurch, daß die Bewegung der Drahtabzugsführung DF, die nur eine sehr geringe Masse aufweist, von der Bewegung der Haspel H getrennt wird. Die Haspel H, die eine große Masse aufweist, muß zwar ebenfalls eine Zusatzbewegung ausführen um einen kontinuierlichen Drahtablauf zu gewährleisten. Die zusätzlich gelagerte Drahtabzugsführung DF ermöglicht eine Trennung dieser beiden Bewegungen, so daß es nicht erforderlich ist, die Haspel H mit hohen Kraftaufwendungen und entsprechend hohen Beanspruchungen der bewegten Teile schnell zu beschleunigen.

In Figur 4 ist die erfindungsgemäße Vorrichtung schematisch dargestellt. Zum Anfertigen einer Schraubenfeder wird der Draht zunächst an einer Drahtdurchmessermeßeinrichtung 1 vorbeigeführt, an der der aktuelle Durchmesser des Federdrahtes ermittelt wird. Anschließend gelangt der Draht in die Meßeinrichtung zur Ermittlung des E- bzw. G-Moduls. Die Meßeinrichtung besteht aus Rollen 2, von denen mindestens die Rolle 2.3 senkrecht zur Rollenachse verstellbar ist, das Rollenpaar 2.2 angetrieben wird und das Rollenpaar 2.1 frei mitläuft. Bei dieser Verstellung wird ein elastisches Verformen des Drahtes um definierte Werte bewirkt. Mit den Rollen sind Sensoren verbunden, mit denen die Lagerkräfte N1, N2, und N3 kontinuierlich gemessen werden. Diese Lagerkräfte sind von den Materialeigenschaften des Federdrahtes abhängig und gestatten die Ermittlung des E-Moduls. Damit wird es möglich, den G-Modul für den jeweils aktuellen Zustand zu bestimmen. Um die Messung unabhängig von Einflüssen der Maschinenfunktion durchzuführen, sind die Schlaufen 4.1 und 4.2 angeordnet. Die Verformungseigenschaften des zu verarbeitenden Drahtes können erkannt und entsprechende Reaktionen eingeleitet werden. Solche Reaktionen können z.B. ein Warnsignal oder das Auslösen entsprechender Verstellbewegungen der Formwerkzeuge sein. Nachdem der Draht diese Einrichtung passiert hat, gelangt er über die Einlaufführung EF in die Zuführeinrichtung Z und anschließend in die Umformeinrichtung.
Die Verstellung der Windestifte zur drahtdickenabhängigen Steuerung des Federdurchmessers erfolgt dabei nach der Beziehung:${\text{D}}_{\text{mk}} {\text{= D}}_{\text{mo}} \text{·} \sqrt[\text{3}]{{\left(\frac{\text{d} {\text{}}_{\text{ist}}}{\text{d} {\text{}}_{\text{o}}}\right)}^{\text{4}}}$ wobei
- Dₘₖ =: mittlerer Federdurchmesser nach der Korrektur
- Dₘₒ =: Sollwert des mittleren Federdurchmessers
- dᵢₛₜ =: ermittelter Istwert des Drahtdurchmessers
- dₒ =: Sollwert(Normwert)
ist.

Mit der Einlaufführung EF wird der Draht D der Umformeinrichtung in einen definierten Bogen zugeführt. Diese Einlaufführung EF ist bei gekrümmten Draht wirksam und sichert definierte Windeverhältnisse. Die Einlaufführung EF kann aus einem bogenförmigen Rohr bestehen oder von einer Rollenanordnungen gebildet werden.

Von der Umformeinrichtung sind in Figur 4 die Windestifte 3.1 und 3.2 dargestellt, die elektrisch verstellbar sind. Durch eine weitere Stelleinrichtung wird die Verstellung des Steigungskeils ermöglicht, so daß alle geometrischen Parameter der herzustellenden Feder beeinflußt werden können. An den Windestiften 3.1 und 3.2 sind Kraftsensoren angebracht, mit denen die Windekräfte N4 und N5 kontinuierlich ermittelt werden. Damit werden auch Änderungen der Drahtumformeigenschaften erfaßt und zur Auswertung der Prozeßregelung zugeführt.

Die Figuren 5 und 6 zeigen eine Anordnung, mit der der Federaußendurchmesser Dₐ und die Steigung P nach dem Winden ermittelt werden können. Als Meßeinrichtung sind hierzu verschiedene Lösungen möglich. Im dargestellten Beispiel wird der Federdurchmesser an der Feder 5 mit Hilfe einer CCD-Matrix 6 ermittelt. Die Feder 5 liegt dabei definiert an der V-Nut 7 an. Schwankungen des Federdurchmessers sind auch in bekannter Weise nach dem Schattenbildverfahren oder dem Scanningprinzip mit optischen Meßeinrichtungen erfaßbar.

Figur 7 zeigt in schematischer Darstellung die Verknüpfungen der einzelnen Baugruppen. Die erforderlichen Stellbewegungen werden durch einen Maschinenrechner, der über eine Signalaufbereitung mit den einzelnen Meßstationen der Maschine verbunden ist, angesteuert.
Der Draht wird dabei vom Drahteinzug in die Vorrichtung gezogen. Er durchläuft zuvor die Drahtdurchmessermeßeinrichtung DDME. Der Drahteinzug ist in an sich bekannter Weise mit einer Wegmeßeinrichtung verbunden, von der ein Signal über die Länge des zu verarbeitenden Drahtes gewonnen wird. Diese Meßeinrichtung ist hier nicht mit dargestellt. Dem Drahteinzug vorgeschaltet ist außerdem erfindungsgemäß eine E- bzw. G-Modulmeßeinrichtung E/G-ME mit einer Kraftmeßeinrichtung KME und einer Wegmeßeinrichtung WME, mit der die Verformung des Drahtes und die dazugehörige Kraft ermittelt werden. Aus den ermittelten Kraft- und Verformungswerten können die aktuellen Werte für den E-Modul des Drahtes bestimmt werden. Aus dem E-Modul läßt sich der G-Modul ermitteln. Nachdem der Draht die Meßeinrichtung durchlaufen hat, wird er der Einzugeinrichtung und damit der Umformeinrichtung zugeführt, die die Windestifte 3 und den Steigungskeil enthält. Windestifte 3 und Steigungskeil sind jeweils mit Linearantrieben verbunden, mit denen die aktuell erforderliche Stellung dieser Elemente positioniert wird. Die Windestifte 3 sind außerdem mit einer Kraftmeßeinrichtung KME verbunden, die Aussagen über die gemessenen Umformkräfte zur Auswertung an die Signalaufbereitung übergibt. Nach dem Durchlaufen der Umformeinrichtung ist der Draht zu einem Federkörper geformt. Die Abmessungen des Federkörpers werden von der Außendurchmesser-Meßeinrichtung ADME und der Steigungsmeßeinrichtung SME ermittelt. Der Federkörper wird mit Hilfe eines von der Signalaufbereitung angesteuerten Trennmessers in der jeweils erforderlichen Länge abgeschnitten. Die dadurch entstandene Feder wird mit einer Längenmeßeinrichtung LME und einer Kraftmeßeinrichtung KME so ausgewertet, daß die Kennlinie der Feder bestimmt ist. Die so gewonnenen aktuellen Daten werden ebenfalls der Signalaufbereitungseinrichtung zugeführt. Das Messen der Federlänge mittels Längenmeßeinrichtung LME sowie der Federkräfte mittels der Kraftmeßeinrichtung KME und die damit mögliche Bestimmung der Federkennlinie kann auch vor dem Abschneiden der Feder durchgeführt werden.

Die Anordnung ermöglicht es, Federdrahtdurchmesserabweichungen zu erfassen sowie entsprechende Kompensationen und deren Auswirkungen auf die Steigung der Federkennlinien durch geregelte Änderung anderer Federparameter, vorzugsweise des Federdurchmessers, zu realisieren. Da außerdem der Istwert des Gleitmoduls erfaßt wird, können daraus eine Reihe weiterer Korrekturinformationen zur Einhaltung der Federkennlinie gewonnen und bei den Stellbewegungen berücksichtigt werden.

### BEZUGSZEICHENLISTE

- 1: Drahtdurchmesserineßeinrichtung
- 2: Rollen
- 3: Windestifte
- 4: Drahtschlaufen
- 5: Feder
- 6: CCD-Matrix
- 7: V-Nut
- N1,N2,N3: Reaktionskräfte
- N4,N5: Windekräfte
- F: Feder
- P: Steigung
- D: ₐ Federaußendurchmesser
- MS: Dehnmeßstreifen
- DDME: Drahtdurchmesser-Meßeinrichtung
- ADME: Außendurchmesser-Meßeinrichtung
- SME: Steigungsmeßeinrichtung
- LME: Längenineßeinrichtung
- KME: Kraftmeßeinrichtung
- WME: Winkelmeßeinrichtung
- E/G-ME: E bzw. G-Modul-Meßeinrichtung
- Z: Zuführeinrichtung
- L: Leitrad
- H: Haspel
- S: Drahtschlaufe
- DF: Drahtabzugsführung
- EF: Einlaufführung
- C: Coil
- SP: Spule
- D: Draht
- A: Abwickeleinheit
- R: Rollen
- L1,L2,L3: Lager
- FR: Führungsrollen
- SR: Sensorrollen

## Patentansprüche

1. Verfahren zum Winden von Schraubenfedern aus Draht (D), der mittels einer Abwickeleinrichtung (A) abgewickelt und mittels einer gesonderten Zuführeinrichtung (Z) einer Umformeinrichtung (3.1, 3.2) zum Winden des Drahtes in eine Wendelform zugeführt wird, dadurch **gekennzeichnet,** daß vor dem Winden mindestens ein Drahtparameter, insbesondere der Drahtdurchmesser, ermittelt wird und die Meßergebnisse unmittelbar zur Steuerung der Umformeinrichtung (3.1, 3.2) verwendet werden.

2. Verfahren nach Anspruch 1, dadurch gekennzeichnet, daß aus der Abweichung des vor dem Winden ermittelten Drahtdurchmessers von dessen Sollwert die Umformeinrichtung (3.1, 3.2) so gesteuert wird, daß sich als Federdurchmesser${\text{D}}_{\text{mk}} {\text{= D}}_{\text{mo}} \text{·} \sqrt[\text{3}]{{\left(\frac{\text{d} {\text{}}_{\text{ist}}}{\text{d} {\text{}}_{\text{o}}}\right)}^{\text{4}}}$ ergibt, wobei
Dₘₖ den mittleren Federdurchmesser nach der Korrektur
Dₒ den Sollwert des mittleren Federdurchmessers
dᵢₛₜ den mittleren Istwert des Drahtdurchmessers und
dₒ den Sollwert (Normwert) des Drahtdurchmessers
bedeutet.

3. Verfahren nach Anspruch 1 oder 2, dadurch gekennzeichnet, daß als Drahtparameter der Elastizitäts- und/oder Gleit-Modul des zu windenden Drahtes (D) bestimmt wird.

4. Verfahren nach einem der Ansprüche 1 bis 3, falls der abgewickelte Draht (D) vor dem Winden elastische Torsionsspannungen aufweist, dadurch gekennzeichnet, daß der Draht (D) zwischen Abwickeleinrichtung (A) und Zuführeinrichtung (Z) in einer Drahtschlaufe (S) geführt wird, wobei eine seitliche Auslenkung der Drahtschlaufe (S) durch eine Erkennungseinheit (E1) ermittelt wird; und daß die Abwickeleinrichtung ($\text{A = H + DF}$) außer der Drehbewegung zum Abwickeln des Drahtes (D) noch eine Zusatzbewegung ausführt, deren Betrag und Richtung durch die Erkennungseinheit (E1) so vorgegeben wird, daß die Torsionsspannungen kompensiert werden.

5. Vorrichtung zum Durchführen des Verfahrens gemäß Anspruch 4, mit einer Abwickeleinrichtung (A) zum Abwickeln des Drahtes (D) von einer Spule (Sp) oder einem Coil (C), und mit einer Zuführeinrichtung (Z) zum Überführen des Drahtes (D) in eine Umformeinrichtung (3.1, 3.2) zum Winden des Drahtes (D), **gekennzeichnet** durch eine Führung des Drahtes (D) zwischen Abwickeleinrichtung (A) und Zuführeinrichtung (Z) in einer Drahtschlaufe (S), durch eine in deren Nähe angeordnete Erkennungseinheit (E1) zur Ermittlung einer seitlichen Auslenkung der Drahtschlaufe (S), und durch eine um die Spulen- beziehungsweise Coil-Achse drehbare Drahtablaufführung (DF) der Abwickeleinrichtung ($\text{A = H + DF}$), welche (DF) mittels der Erkennungseinheit (E1) zur Ausführung der Zusatzbewegung steuerbar ist.

6. Vorrichtung nach Anspruch 5, dadurch gekennzeichnet, daß die Erkennungseinheit (E1) eine die Drahtschlaufe (S) aufnehmende Rolle (SR), welche zusätzlich um eine zur Drahtführungsrichtung parallele Achse drehbar gelagert ist, und einen Sensor (DMS), der ein von der seitlichen Auslenkung der Drahtschleife (S) abhängiges Signal erzeugt, enthält.

7. Vorrichtung nach Anspruch 5 oder 6, dadurch gekennzeichnet, daß die Erkennungseinheit (E1) zwei beiderseits der Drahtschlaufe (S) angeordnete Sensoren (SR, DMS) enthält, deren Signale eine Schwenkbewegung der schwenkbaren Abwickeleinrichtung (A) um eine parallel zur Drahtabzugsrichtung angeordnete Achse (L3) steuern.

8. Vorrichtung nach einem der Ansprüche 5 bis 7, zum Durchführen des Verfahrens gemäß Anspruch 1 oder 2, dadurch gekennzeichnet, daß zwischen Abwickelvorrichtung (A) und Zuführeinrichtung (Z) eine Drahtdurchmessermeßeinrichtung (DDME) angebracht ist.

9. Vorrichtung nach einem der Ansprüche 5 bis 8, zum Durchführen des Verfahrens gemäß Anspruch 3, dadurch gekennzeichnet, daß zwischen Abwickelvorrichtung (A) und Zuführeinrichtung (Z) eine Meßeinrichtung (G/E-ME) zur Bestimmung des E-Moduls beziehungsweise des G-Moduls angebracht ist.

10. Vorrichtung nach Anspruch 9, dadurch gekennzeichnet, daß die E-Modul- beziehungsweise G-Modul-Meßeinrichtung (G/E-ME) Rollen (2) aufweist, welche ein elastisches Verformen des Drahtes (D) um definierte Werte bewirken, und dabei die Verformungskräfte und Verformungswege mißt.

11. Vorrichtung nach einem der Ansprüche 5 bis 10, dadurch gekennzeichnet, daß an Windestiften (3.1, 3.2) oder -rollen der Umformeinrichtung Kraftsensoren (N4, N5) zur Ermittlung der Verformungskräfte angebracht sind.

12. Vorrichtung nach einem der Ansprüche 5 bis 11, dadurch gekennzeichnet, daß die Umformeinrichtung (3.1, 3.2) mit je einer Einrichtung (ADME beziehungsweise SME) zur Messung des Federaußendurchmessers beziehungsweise der Steigung der gewundenen Feder versehen ist.

13. Vorrichtung nach einem der Ansprüche 5 bis 12, dadurch gekennzeichnet, daß zwischen Abwickelvorrichtung (A) und Zuführeinrichtung (Z) eine Einlaufführung (EF) angeordnet ist, mittels deren der Draht (D) der Umformeinrichtung (3.1, 3.2) in einem definierten Bogen zugeführt wird.

## Claims

1. A procedure for winding coil springs out of wire (D) which is uncoiled by an uncoiling device (A) and fed by means of a separate guiding assembly (Z) to a forming device (3.1; 3.2) for winding the wire in helical shape characterized in that prior to the winding at least one wire parameter, in particular the wire diameter, is determined and the measuring results are directly used for controlling the forming device (3.1; 3.2).

2. A procedure according to claim 1 characterized in that based on the deviation of the wire diameter from its desired value, determined prior to winding, the forming device (3.1; 3.2) is controlled in such a way that the spring diameter is${\text{D}}_{\text{mk}} {\text{= D}}_{\text{mo}} \text{x} \sqrt[\text{3}]{{\left(\frac{\text{d} {\text{}}_{\text{ist}}}{\text{d} {\text{}}_{\text{o}}}\right)}^{\text{4}}}$ whereby
Dₘₖ signifies mean spring diameter after the correction
Dₒ signifies desired value of the mean spring diameter
dᵢₛₜ signifies mean actual value of the wire diameter and
dₒ signifies desired value (standard value) of the wire diameter.

3. Procedure according to claim 1, wherein as a wire parameter the modulus of elasticity (E) and/or transverse elasticity (G) of the wire to be wound (D) is determined.

4. Procedure according to one of claims 1 to 3 in case the uncoiled wire (D) has elastic torsional stresses before winding, wherein the wire (D) between the uncoiling device (A) and the guiding assembly (Z) is guided in a loop (S) whereby any lateral deflection of the wire loop (S) is measured by a recognition unit (E1); and wherein the uncoiling device ($\text{A = H + DF}$) in addition to the rotation movement for uncoiling the wire (D) makes another move-ment the extent and the direction of which are controlled by the recognition unit (E1) in such a way that the torsional stresses are compensated.

5. An apparatus for carrying out the procedure according to claim 4 with an uncoiling device (A) for uncoiling the wire (D) from a spool (Sp) or a coil (C) and with a guiding assembly (Z) for feeding the wire (D) towards a forming device (3.1; 3.2) for the winding of said wire, characterized by the formation of a loop (S) of the wire (D) between the uncoiling device (A) and the guiding assembly (Z), further by a recognition unit (E1) located next to said loop for measuring the lateral deflection of the wire loop (S), and by a wire pull-off guide (DF) of the uncoiling device ($\text{A = H + DF}$) arranged rotatably around the spool or coil axis and controlled by the recognition unit (E1) to carry out the additional movement.

6. Apparatus according to claim 5 wherein the recognition unit (E1) comprises a roller (SR) which takes up the wire loop (S) and which is additionally rotatable around an axis parallel to the wire guiding direction, as well as a sensor (DMS) which produces a signal depending on the lateral deflection of the wire loop (S).

7. Apparatus according to claim 5 wherein the recognition unit (E1) comprises two sensors (SR, DMS) located on both sides of the wire loop (S) the signals of which are controlling a swivel movement of the rotatable uncoiling device (A) around an axis (L3) parallel to the wire pull-off direction.

8. Apparatus according to claim 5 for carrying out the procedure according to claims 1 or 2, wherein a wire diameter measuring device (DDME) is provided between the uncoiling device (A) and the guiding assembly (Z).

9. Apparatus according to claim 5 for carrying out the procedure according to claim 3, wherein a measuring device (G/E-ME) for the determination of the E module or G module is provided between the uncoiling device (A) and the guiding assembly (Z).

10. Apparatus according to claim 9 wherein the E module or G module measuring device (G/E-ME) has rollers (2) which cause an elastic deformation of the wire (D) by defined values whereby it measures the deformation forces and the deformation paths.

11. Apparatus according to claim 5 wherein force sensors (N4, N5) for the determination of the deformation forces are provided at the winding pins (3.1; 3.2) or rollers.

12. Apparatus according to claim 5 wherein the forming device (3.1; 3.2) has one measuring device each (ADME and SME) for measuring the outside diameter of the spring respectively the pitch of the wound spring.

13. Apparatus according to claim 5 wherein an intake guide (EF) is provided between the uncoiling device (A) and the guiding assembly (Z) and the wire (D) is guided by said intake guide in a defined bow towards the forming device (3.1; 3.2).

## Revendications

1. Procédé de production de ressorts hélicoïdaux en fil d'acier (D) déroulé par un dispositif de déroulement (A) et amené par un dispositif séparé d'amenée (Z) à un dispositif de formage (3.1, 3.2) pour enrouler le fil d'acier en forme hélicoïdale, **caractérisé** en ce que, avant l'enroulement, au moins l'un des paramètres du fil, particulièrement le diamètre du fil, est déterminé et que les résultats mesurés sont utilisés directement pour la commande du dispositif de formage (3.1, 3.2).

2. Procedé suivant la revendication 1, caractérisé en ce que, en considération de l'écart du diamètre du fil déterminé avant l'enroulement par rapport à sa valeur prévue, le dispositif de formage (3.1, 3.2) est commandé de telle façon que le diamètre du ressort sera${\text{D}}_{\text{mk}} {\text{= D}}_{\text{mo}} \text{·} \sqrt[\text{3}]{{\left(\frac{\text{d} {\text{}}_{\text{ist}}}{\text{d} {\text{}}_{\text{o}}}\right)}^{\text{4}}}$ Explications:
Dₘₖ : diamètre moyen du ressort après rectification
Dₒ : valeur prévue du diamètre moyen du ressort
dᵢₛₜ : valeur moyenne réelle du diamètre du fil
dₒ : valeur prévue (valeur normalisée) du diamètre du fil d'acier

3. Procédé suivant les revendications 1 ou 2, caractérisé en ce que, comme paramètre du fil d'acier, le module d'élasticité et/ou le module de glissement du fil d'acier (D) à enrouler est déterminé.

4. Procédé suivant l'une des revendications 1 à 3, au cas où le fil d'acier (D) dároulé est soumis à des tensions de torsion élastiques, caractérisé en ce que le fil (D) entre le dispositif de déroulement (A) et le dispositif d'amenée (Z) est guidé dans un boucle (S) dont l'écartement latéral est mesuré par une unité d'identification (E1); et que le dispositif de déroulement ($\text{A = H + DF}$) effectue, outre sa rotation pour dérouler le fil, un mouvement supplémentaire dont l'ampleur et la direction sont définies par l'unité d'identification (E1) de telle façon que les tensions de torsion seront compensées.

5. Dispositif pour la mise en oeuvre du procédé suivant la revendication 4, avec un dispositif de déroulement (A) pour dérouler le fil d'acier (D) de la bobine (Sp) ou du coil (C), et avec un dispositif d 'amenée (Z) pour avancer le fil d'acier (D) vers un dispositif de formage (3.1, 3.2) pour enrouler le fil d'acier (D) **caractérisé** par un guidage du fil (D) dans un boucle (S) entre le dispositif de déroulement (A) et le dispositif d'amenée (Z); par une unité d'identification (E1) installé près de ce boucle pour déterminer l'écartement latéral du boucle (S); et par un guidage de déroulement du fil (DF) tournant autour de l'axe de la bobine respectivement du coil et faisant partie du dispositif de déroulement ($\text{A = H + DF}$) et qui (DF) peut être commandé moyennant l'unité d'identification (E1) pour effectuer ce mouvement supplémentaire.

6. Dispositif suivant la revendication 5, caractérisé en ce que l'unité d'identification (E1) contient un galet (SR) en contact avec le boucle (S) qui peut être tourné supplémentairement autour d'un axe parallèle à la direction de guidage du fil, ainsi qu'un détecteur (DMS) qui produit un signal dépendant de l'écart latéral du boucle (S) du fil d'acier.

7. Dispositif suivant les revendications 5 ou 6, caracté-risé en ce que l'unité d'identification (E1) contient deux détecteurs (SR, DMS) installés sur les deux côtés du boucle (S) du fil d'acier, dont les signaux commandent un mouvement pivotant du dispositif de déroulement (A) pivotable autour d'un axe parallèle à la direction du déroulement du fil d'acier.

8. Dispositif suivant l'une des revendications 5 à 7 pour la mise en oeuvre du procédé suivant les revendications 1 ou 2 caractérisé en ce qu'un dispositif de mesure du diamètre du fil d'acier (DDME) est installé entre le dispositif de déroulement (A) et le dispositif d'amenée (Z).

9. Dispositif suivant l'une des revendications 5 à 8 pour la mise en oeuvre du procédé suivant la revendication 3, caractérisé en ce qu'un dispositif de mesure (G/E-ME) du module E respectivement du module G est installé entre le dispositif de déroulement (A) et le dispositif d'amenée (Z).

10. Dispositif suivant la revendication 9 caractérisé en ce que le dispositif de mesure du module E ou G (G/E-ME) contient des galets (2) qui effectuent une déformation du fil d'acier (D) par des valeurs définies pendant que le dispositif mesure les forces et les parcours de déformation.

11. Dispositif suivant l'une des revendications 5 à 10 caractérisé en ce que sur les chevilles d'enroulement (3.1, 3.2) ou galets d'enroulement du dispositif de formage, des détecteurs de forces (N4, N5) sont installés pour déterminer les forces de déformation.

12. Dispositif suivant l'une des revendications 5 à 11 caractérisé en ce que le dispositif de formage (3.1, 3.2) est muni de dispositifs de mesure (ADME respectivement SME) pour déterminer le diamètre extérieur du ressort ainsi que le pas du ressort enroulé.

13. Dispositif suivant l'une des revendications 5 à 12 caractérisé en ce qu' un guidage d'entrée (EF) est prévu entre le dispositif de déroulement (A) et le dispositif d'amenée (Z) par lequel le fil d'acier (D) est dirigé vers le dispositif de formage (3.1, 3.2) dans un boucle défini.
